# EUROPÄISCHE PATENTSCHRIFT

(11) **EP 0 395 941 B1**
(45) Veröffentlichungstag und Bekanntmachung des Hinweises auf die Patenterteilung: **07.07.1993**
(21) Anmeldenummer: 90107417.9
(22) Anmeldetag: 19.04.1990
(51) Int. Cl.: B65B 69/00

(54) **Vorrichtung zum Entleeren von mit Schüttgut gefüllten Säcken**
Device for emptying bags filled with bulk material
Dispositif pour vider des sacs remplis de matières en vrac

(30) Priorität: 02.05.1989 DE 3914459
(43) Veröffentlichungstag der Anmeldung: 07.11.1990
(73) Patentinhaber: Anton Steinecker Maschinenfabrik GmbH, D-85318 Freising (DE)
(72) Erfinder: Redl, Simon, D-8309 Reichertshausen (DE)
(74) Vertreter: Grünecker, Kinkeldey, Stockmair & Schwanhäusser Anwaltssozietät

(56) Entgegenhaltungen:
- GB-A- 1 105 006
- GB-A- 1 184 314
- GB-A- 2 137 157
- US-A- 2 660 324
- US-A- 2 692 502

## Beschreibung

Die Erfindung betrifft eine Vorrichtung zum Entleeren von mit Schüttgut gefüllten Säcken nach dem Oberbegriff des Anspruches 1.

Eine derartige Vorrichtung ist aus der GB-A- 1 105 006 bekannt.

Bei einer weiter bekannten Vorrichtung wird der Sack durch eine Tür hindurch auf einen Aufnahmetisch gelegt, wobei der Sack nach dem Schließen der Tür durch ein Kreismesser von verhältnismäßig großem Durchmesser in zwei Teile auseinandergeschnitten wird. Der Aufgabetisch besteht aus zwei Schwenkplatten, die in ihrer Ausgangsstellung eine ebene Fläche des Aufgabetisches bilden. Unterhalb der Schwenkplatten sind Schwenkrahmen angeordnet, die mit Stacheln versehen sind, die vor dem Hochschwenken der Schwenkplatten durch Löcher in denselben hindurchtreten und in den Sack so eindringen, daß die beiden getrennten Sackteile beim Hochschwenken der Schwenkplatten festgehalten werden. Die Entleerung der beiden Sackteile erfolgt durch Schwerkraft und ggf. noch durch ein Rütteln der Schwenkplatten. Nach der Sackentleerung schwenken die Schwenkplatten wieder in ihre Ausgangsstellung zurück, wobei die Stacheln sich ebenfalls wieder aus den Schwenkplatten nach unten zurückziehen. Der Leersack wird sodann mittels einer Wechselklappe zu einem Leersackverdichter transportiert, welcher aus einer in einem Gehäuse angeordneten Förderschnecke besteht.

Bei dieser Vorrichtung besteht die Gefahr, daß Teile des Papiersackes abgerissen werden und in das Schüttgut fallen, so daß die Weiterverarbeitung des Schüttgutes gefährdet ist.

Außerdem hängen die hochgeschwenkten Sackteile frei an den zugeordneten Schwenkplatten, so daß es vorkommt, daß die Sackteile nicht vollständig entleert werden.

Der Erfindung liegt die Aufgabe zugrunde, eine Vorrichtung nach dem Oberbegriff des Anspruchs 1 so auszubilden, daß eine vollständige und sichere Entleerung des Sackes gewährleistet ist, wobei sichergestellt ist, daß Teile des aufgeschnittenen Sackes nicht beim Entleeren mit dem Schüttgut zusammen in den Abförderer gelangen.

Zur Lösung dieser Aufgabe dienen die kennzeichnenden Merkmale des Anspruches 1 in Verbindung mit dem Oberbegriff.

Zusätzlich ist es bei der erfindungsgemäßen Vorrichtung möglich, das Schüttgut durch Verbindung einer Absaugleitung mit einem Auffangtrichter oder einer Abförderschnecke zu entleeren.

Bei einer vorteilhaften Weiterbildung der Erfindung weist die Absaugleitung eine Umschalteinrichtung auf, mit deren Hilfe der Absaugvorgang auch über einen durch einen flexiblen Schlauch mit der Umschalteinrichtung verbundenen Absaugrüssel möglich ist. Bei manuellem Einsatz des Absaugrüssels ist eine teilweise Entnahme einer definierten Menge Schüttgutes aus einem Sack möglich. Während der Benutzung des Absaugrüssels ist die Entleerung der Säcke mit Hilfe der Schwenkplatten unterbrochen.

Weitere Vorteile der Erfindung ergeben sich aus der nachfolgenden Beschreibung in Verbindung mit der Zeichnung, in welcher schematisch ein Ausführungsbeispiel der Vorrichtung dargestellt ist.

Dabei zeigen:
- Figur 1: die Vorrichtung in Seitenansicht,
- Figur 2: die Vorrichtung in Draufsicht,
- Figur 3: die Vorrichtung in einer Ansicht von hinten,
- Figur 4: die Vorrichtung in derselben Ansicht, bei welcher die Fördervorrichtung für den Leersack in Arbeitsstellung gebracht ist,
- Figur 5: die der Vorrichtung zugeordnete Umschalteinrichtung im Querschnitt,
- Figur 6: die Umschalteinrichtung in Vorderansicht.

Wie in Figur strichpunktiert angedeutet ist, ist die Vorrichtung in einem Gehäuse 1 angeordnet. Das Vorrichtungsgehäuse 1 weist eine Schwenktür 2 auf, die in der Figur 1 auch in der hochgeschwenkten Lage angedeutet ist.

Die Vorrichtung weist ein Gestell 3 auf, das als Träger der verschiedenen Einrichtungen dient. Unmittelbar hinter der Türe 2 ist auf dem Gestell 3 ein ortsfester Auflagetisch 4 angebracht. An diesen Auflagetisch 4 schließt sich auf dem Gestell eine Zuführfläche 5 an, die sich unterhalb des Niveaus des Auflagetisches 4 befindet.

Am Ende der Zuführfläche 5 ist ein kreisförmiges Messer 6 am Gestell mittels einer Antriebsachse gelagert, welche Achse quer zur Verschieberichtung des Sackes verläuft. Das Schneidmesser 6 kann durch einen Motorantrieb in Drehung in Pfeilrichtung versetzt werden.

An die Zuführfläche 5 schließt sich auf dem gleichen Niveau, d.h. ohne Absatz, eine Stützfläche 7 an, die ebenfalls auf dem Gestell 3 gelagert ist.

Die Stützfläche 7 wird dargestellt durch zwei nebeneinander angeordnete Schwenkplatten 8, die in horizontaler Stellung in der Längsmitte dicht aneinanderstoßen.

Unterhalb der Schwenkplatten 8 ist im Gestell ein Auffangtrichter 9 vorgesehen, dem eine Abförderschnecke 10 zugeordnet ist.

An die Abförderschnecke 10 ist eine Umschaltvorrichtung 28 anschließbar, die in Figuren 5 und 6 dargestellt ist.

Am freien Ende des Auflagetisches 4 ist ein Überschiebebalken 11 angeordnet, der von Laschen (nicht gezeichnet) getragen wird, die durch Längsschlitze in der Zuführfläche 5 greifen und selbst längsverschiebbar geführt und durch einen Kurbelantrieb 12 antreibbar sind. Jede Schwenkplatte 8 ist an einer Schwenkachse 13 hochschwenkbar gelagert, wobei diese Schwenkachsen 13 gemäß den Pfeilrichtungen in Figur 3 horizontal nach außen verschiebbar sind. Über der Stoßfuge zwischen den beiden Schwenkplatten ist eine Widerlagerplatte 14 mittels einer Säule 15 in der Art einer Fahne ortsfest angebracht, wobei der untere Rand der Widerlagerplatte sich in einem Abstand zur Stützfläche 7 befindet, der größer ist als die Dicke des gefüllten Sackes 16.

Unterhalb jeder Schwenkplatte 8 ist ein Schwenkrahmen 17 vorgehen, der jeweils für sich im gleichen Sinne wie die zugeordnete Schwenkplatte 8 hochschwenkbar ist. (Figur 3). Jeder Schwenkrahmen trägt Stacheln 26, die durch Löcher in jeder Schwenkplatte 8 hindurchtreten können.

Seitlich am Gestell ist ein Schneckengehäuse 18 gelagert, dessen Hauptachse mit der Verschieberichtung des Sackes 16 parallel verläuft. Im Schneckengehäuse 18 ist eine Förderschnecke (nicht gezeichnet) angeordnet.

Das Schneckengehäuse 18 weist auf der Unterseite seitlich einen Schlitz 19 auf (Figur 4), dessen Länge größer ist als die Breite des Sackes 16.

Mittels eines Schwenkgestelles 20 ist eine Walzenbürste 21 gelagert. Das Schwenkgestell 20 ist um eine parallel zur Längsachse des Schneckengehäuses 18 verlaufende Schwenkachse 22 aus einer schräg nach oben weisenden Stellung (Figur 3) gemäß Pfeilrichtung in eine Stellung schwenkbar, in welcher die Walzenbürste auf der Oberfläche der Schwenkplatten 8 aufliegt (Fig.4).

Die Walzenbürste 21 wird durch einen Motor (nicht gezeichnet) in Pfeilrichtung gemäß Figur 3 angetrieben.

Das Schneckengehäuse 18 ist an einem Ende mit einer rohrförmigen Verlängerung 27 versehen (Figur 1 und Figur 2), vor welcher die Förderschnecke endet.

Die Walzenbürste weist Kunststoffborsten 23 auf, zwischen welchen am Walzenkörper radial abstehende Metallstifte 24 angebracht sind, die gegenüber den Kunststoffborsten 23 etwas zurückstehen.

Die Walzenbürste 21 kann in einer anderen Ausführungsform aus einem zylindrischen, drehbaren Metallkorb gebildet sein, der auf seinem äußeren Umfang in Zylinderlängsrichtung angeordnete, radial abstehende Gummiprofilleisten aufweist.

In Figur 5 ist eine Umschalteinrichtung 28 im Querschnitt dargestellt. Über eine Absaugleitung 53 ist diese mit der Abförderschnecke 10 bzw. dem Auffangtrichter 9 direkt verbindbar. Die Absaugleitung 53 ist mit Hilfe eines Anschlußflansches 31 an eine Absaugleitungsöffnung 29 der Umschalteinrichtung 28 angeschlossen. Diese ist aus einem zylindrischen Zentralkörper 44 und zwei auf den Enden des Zentralkörpers aufgesetzten Scheiben 45 und 46 gebildet. Die Scheiben 45 und 46 sind mittig durch die Drehachse 47 und Schrauben 48 und 49 gegeneinander fixiert. Der Zentralkörper 44 ist konzentrisch zur Drehachse 47 angeordnet und um diese und relativ zu den Scheiben 45 und 46 drehbar.

Die Absaugleitungsöffnung 29 ist exzentrisch zur Drehachse 47 in der Scheibe 45 ausgebildet. Der Anschlußflansch 31 und die Absaugleitungsöffnung 29 weisen im wesentlichen den gleichen Durchmesser C auf. Zur Abdichtung ist zwischen Anschlußflansch 31 und Absaugleitungsöffnung 29 ein Dichtring 35 angeordnet und mit Hilfe von Schrauben 33 ist der Flansch 31 mit der Scheibe 45 verbindbar.

In der Scheibe 46 ist koaxial zur Absaugleitungsöffnung 29 der Scheibe 45 eine Pumpenöffnung 30 ausgebildet. Der Durchmesser B dieser Öffnung entspricht dem Durchmesser C der Absaugleitungsöffnung 29. Entsprechend ist mit der Pumpenöffnung eine Verbindung 55 zu einer Absaugpumpe mit Hilfe eines Flansches 32, eines Dichtrings 36 und Schrauben 34 hergestellt.

Im Zentralkörper 44 ist exzentrisch zur Drehachse 47 ein Linearkanal 37 ausgebildet. Dieser Kanal verläuft im Abstand F parallel zur Drehachse 47 und verbindet in dem in Figur 5 dargstellten Drehzustand des Zentralkörpers 44 die Absaugleitungsöffnung 29 mit der Pumpenöffnung 30. Der Durchmesser A des Linearkanals 37 entspricht dabei den Durchmessern B bzw. C der in den Scheiben 45 und 46 angeordneten Öffnungen 29 bzw. 30. Daher ist der Linearkanal 37 in Figur 5 formschlüssig zur Absaugleitungsöffnung 29 und Pumpenöffnung 30 angeordnet.

Im Zentralkörper 44 ist mittig zwischen den Scheiben 45 und 46 in seinem Umfang 56 ein in Richtung Drehachse 47 verlaufende Anschlußkanal 42 ausgebildet. An diesen schließt sich radial nach außen ein in einer Vertiefung des Zentralkörpers angeordneter Anschlußflansch 39 an. Dieser ist mit Hilfe eines Dichtrings 40 und Schrauben 41 mit dem Zentralkörper 44 verbunden. An den Anschlußflansch ist ein Schlauch 54 angeschlossen, der an seinem nicht dargestellten anderen Ende einen Saugrüssel aufweist. An den Anschlußkanal 32 schließt sich ein parallel zur Drehachse 47 im Abstand T verlaufender, den Anschlußkanal 42 rechtwinklig fortsetzender Pumpenanschlußkanal 43 an. Dieser weist einen Durchmesser D auf, der den Durchmessern B der Pumpenöffnung 30 entspricht. Der Pumpenanschlußkanal 43 durchsetzt den Zentralkörper 44 bis zur Scheibe 46. Die Abstände E und F von Pumpenanschlußkanal 43 und Linearkanal 37 sind gleich groß, so daß bei Drehung des Zentralkörpers 44 um die Drehachse 47 der Pumpenanschlußkanal 43 zur Pumpenöffnung 30 formschlüssig verdrehbar ist.

In Figur 6 ist eine Aufsicht auf die Umschalteinrichtung 28 von der der Sackentleerungsvorrichtung gegenüberliegenden Seite dargestellt.

Auf der Scheibe 46 ist in dieser Darstellung die Drehachse mit Hilfe der Schraube 49 befestigt. Parallel versetzt zur Schraube 49 ist die Pumpenöffnung 30 angeordnet. Zum Anschluß einer Verbindung zur Pumpe ist die Pumpenöffnung 30 durch einen mit Schrauben 34 mit der Scheibe 46 verbundenen Anschlußflansch 32 fortgesetzt.

Am Umfang der Scheibe 46 ist zumindest teilweise der die Öffnung 38 umgebende Anschlußflansch 39 sichtbar. Dieser ist entsprechend zum Anschlußflansch 32 der Pumpenöffnung 30 mit einer Anzahl von Schrauben 41, siehe auch Figur 5, mit dem Zentralkörper 44 verbunden. In Richtung zum durch die Schraube 49 gebildeten Zentrum der Scheibe 46 ist die Öffnung 38 durch den Anschlußkanal 42 fortgesetzt. An diesen schließt sich rechtwinklig in Richtung der Scheibe 46 der Pumpenanschlußkanal 43 an.

Die Darstellung der Umschalteinrichtung 28 nach Figur 5 entspricht einem Schnitt entlang der Linie V-V in Figur 6. In der Darstellung nach Figur 6 sind die Pumpenanschlußöffnung 43 und Pumpenöffnung 30 um 90° bezüglich der Schraube 49 zueinander verdreht angeordnet. Bei einer Drehung des Zentralkörpers in Richtung 50 um 90° sind die Pumpenanschlußöffnung 43 und Pumpenöffnung 30 fluchtend miteinander verbunden.

An zwei Stellen des Umfangs der Scheibe 46 sind am in dieser Zeichnung nicht sichtbaren Zentralkörper 44 zwei symmetrisch zur Vertikalachse 57 angeordnete, als Schrauben ausgebildete Anschläge 51 und 52 sichtbar.

Die Arbeitsweise dieser Vorrichtung wird im Nachfolgenden beschrieben.

Nach dem Öffnen der Gehäusetüre 2 legt der Bedienungsmann einen mit Schüttgut gefüllten Sack 16 auf den Auflagetisch 4 und zwar so, daß der Sack in bezug auf die Verschieberichtung quer liegt.

Dann verschiebt die Bedienungsperson diesen Sack über den Auflagetisch 4 hinaus, so daß der Sack auf die Zuführfläche 5 gleitet und dort zu liegen kommt.

Im Anschluß daran wird das Schneidmesser 6 in Pfeilrichtung gemäß Figur 1 in Drehung versetzt und der Überschiebebalken 11 mittels des Kurbeltriebes 12 in Bewegung gesetzt, so daß sich der Überschiebebalken 11 an den davor auf der Zuführfläche liegenden Sack legt und diesen in Pfeilrichtung bis zu seiner Endlage auf den Schwenkplatten 8 verschiebt. Dies ist möglich, weil in dem Überschiebebalken ein vertikaler Schlitz angebracht ist, der ein Überschieben des Balkens 11 über das Schneidmesser 6 ermöglicht.

Das Schneidmesser 6 ist so ausgebildet, daß der Scheitel des Schneidmessers tiefer liegt als die Oberseite 25 des Sackes. Der Sack wird somit auf der Unterseite und den Querseiten aufgeschnitten, wobei jedoch die Oberseite nicht geschnitten wird.

Sobald der Sack 16 seine Endlage auf den Schwenkplatten 8 erreicht hat (Fig.1 und 2), werden die Schwenkrahmen 17, die sich unterhalb der Schwenkplatten 8 befinden, an die Unterseite derselben herangeschwenkt, wobei die am Schwenkrahmen 17 befestigten Stacheln 26 durch die Löcher in den Schwenkplatten 8 treten und in den gefüllten Sack eindringen.

Im Anschluß daran werden die Schwenkrahmen 17 zusammen mit den Schwenkplatten 8 in Pfeilrichtung gemäß Figur 3 nach oben geschwenkt, wobei die Schwenkachsen 13 in Pfeilrichtung horizontal nach außen verfahren werden wie in Figur 3 angedeutet.

Wenn die Schwenkrahmen 17 und die Schwenkplatten 8 ihre vertikale Stellung einnehmen (Figur 3), wird jeder Sackteil durch die Stacheln 26 gehalten und außerdem durch die zugeordnete Schwenkplatte 8 gegen die Widerlagerplatte 14 gepreßt und jeder Sackteil für sich durch dieses Zusammenpressen zwangsläufig entleert. Dabei legt sich die nicht geschnittene Oberseite 25 des Sackes um die Unterkante der Widerlagerplatte 14, so daß die Sackteile unten vollständig geöffnet werden, weil auch die Querseiten des Sackes aufgeschnitten sind, so daß das Schüttgut infolge der Schwerkraft in den Auffangtrichter 9 fällt, wie durch die Pfeile in Figur 3 angedeutet. Das Schüttgut wird dann durch die Abförderschnecke 10 weiterbefördert.

Nach dem Entleeren der Sackteile schwenken zunächst die Schwenkplatten 8 gemeinsam mit den Schwenkrahmen 17 wieder in ihre Ausgangsstellung zurück, wie in Figur 4 angedeutet. Wenn die Schwenkplatten 8 ihre horizontale Lage eingenommen haben, schwenken die Schwenkrahmen 17 noch so weit nach unten, daß die Stacheln sich wieder aus den Löchern in der Schwenkplatte zurückziehen und die Oberseite der Schwenkplatten eine glatte Fläche bilden.

Dann liegt der geleerte Sack in der gestreckten Lage auf der Oberfläche der Schwenkplatten 8, wie in Figur 4 gezeigt. Nachdem der Sack in der Regel aus einem verhältnismäßig steifen Papier besteht, fällt der leere Sack nicht vollständig zusammen, sondern weist auch im leeren Zustand eine bestimmte Höhe auf.

Nun wird die Walzenbürste 21 in Drehung in Pfeilrichtung gemäß Figur 3 versetzt und das Schwenkgestell 20 nach unten geschwenkt, bis die Walzenbürste 21 auf das darunter liegende Ende des leeren Sackes gepreßt wird, wie in Figur 4 gezeigt. Der leere Sack wird durch die Walzenbürste 21 dabei nicht nur flach zusammengepreßt, sondern in diesem flachen Zustand in Richtung auf das Schneckengehäuse 18 befördert, wo der flachgedrückte Sack durch den verhältnismäßig schmalen Schlitz 19 in das Schneckengehäuse eintritt und von der sich drehenden Förderschnecke erfaßt und im Gehäuse in Längsrichtung desselben gefördert wird.

Der Sack bleibt dann in der Verlängerung 27 des Schneckengehäuses 18 stecken und wird durch die nachfolgenden Leersäcke infolge seiner Reibung an der Wand der Verlängerung zusammengepreßt. Diese Wirkung kann noch dadurch verstärkt werden, daß die Verlängerung sich konisch verjüngt.

Dadurch, daß der Sack nicht in zwei Teile auseinandergeschnitte wird, sondern nur so aufgeschnitten wird, daß die beiden Sackteile noch zusammenhängen, wird die Gefahr vermieden, daß Teile des Sackwerkstoffes sich lösen und zusammen mit dem Schüttgut in den Trichter gelangen.

Auch beim Entleeren der Sackteile ist diese Gefahr nicht gegeben, weil die Sackteile mit beträchtlicher Kraft an die Widerlagerplatte 14 angepreßt werden, bis diese vollständig entleert sind.

Durch die Verwendung der Walzenbürste als Fördereinrichtung für den Leersack wird dieser so flachgedrückt beim Befördern, daß der Schlitz 19 im Schneckengehäuse 18 nur eine sehr geringe Höhe aufweisen muß, so daß das aus Blech bestehende Gehäuse 18 praktisch nicht geschwächt wird und sich infolgedessen bei der Förderung des Leersackes durch die Förderschnecke nicht verformen kann, so daß die Förderwirkung der Schnecke gleichbleibend gewährleistet ist.

Die an der Walzenbürste mit vorgesehenen Stacheln 24 erfassen den leeren Sack ohne Verzögerung, die sich eventuell ergeben würde, wenn nur die Kunststoffborsten 23 auf den Leersack einwirken würden.

Außerdem werden die Kunststoffborsten auf diese Art und Weise vor einer übergroßen Abnützung geschützt, weil ein Gleiten der Kunststoffborsten über dem leeren Papiersack weitgehend vermieden wird.

Der gesamte Arbeitsablauf in der Vorrichtung kann vollständig automatisiert werden. Dies ist auf einfache Art und Weise durch Folgeschaltungen möglich. Wenn der volle Sack 16 auf der Zuführfläche 5 liegt, wird die Türe 2 geschlossen. Dieser Schließvorgang schaltet den Antrieb für das Messer ein und setzt den Überschiebebalken 11 in Bewegung. Wenn der Überschiebebalken 11 seine vordere Endstellung erreicht hat, wird der Schwenkantrieb für die Schwenkrahmen 17 und die Schwenkplatten 8 in Gang gesetzt. Gleichzeitig kann eine Entstaubungsvorrichtung eingeschaltet werden.

Wenn die Schwenkplatten 8 ihre Anpreßstellung zum Entleeren des Sackes erreicht haben, kann durch Betätigung des Kurbeltriebes 12 der Überschiebebalken 11 wieder in seine Ausgangsstellung zurückgefahren werden, ferner wird nach einer gewissen Rüttelbewegung jede Schwenkplatte und der zugehörige Schwenkrahmen wieder in die Ausgangsstellung zurückgeschwenkt, wobei für diese Vorgänge eine gewisse Zeit durch ein Zeitrelais freigehalten werden kann.

Wenn die Schwenkplatten ihre Ausgangsstellung erreicht haben, wird der Antrieb der Walzenbürste 21 und der Antrieb für das Nachuntenschwenken des Schwenkgestelles 20 betätigt, bis die Walzenbürste auf den Leersack aufgepreßt wird. Dann kann über ein Zeitrelais das Abfördern des Sackes vorgenommen werden, wonach der Schwenkantrieb für die Walzenbürste wieder betätigt wird und das Schwenkgestell nach oben schwenkt und gleichzeitig der Antrieb der Walzenbürste stillgesetzt wird.

Die Förderschnecke kann während des gesamten Vorganges durchlaufen.

Selbstverständlich ist es auch möglich, der Zuführfläche 5 die Säcke maschinell zuzuführen.

Mit Hilfe der Umschalteinrichtung 28 ist eine Unterstützung des Transportes des Schüttgutes durch Absaugen gegeben. Sowohl der Auffangtrichter 3 als auch die Abförderschnecke 10 sind über eine Absaugleitung 53 mit Hilfe der Umschalteinrichtung 28 mit einer Absaugpumpe verbindbar.

In einer ersten Stellung der Umschalteinrichtung 28 sind Absaugleitung und Absaugpumpe durch einen Linearkanal 37 miteinander verbunden und das Schüttgut wird aus der Sackentleerungsvorrichtung abgesaugt.

Falls eine genau definierte Schüttgutmenge mit Hilfe der Pumpe abgesaugt werden soll, ist es möglich, in einer zweiten Stellung der Umschalteinrichtung 28 mit Hilfe eines mit einem Schlauch verbundenen Absaugrüssels aus einem Sack manuell diese definierte Menge zu entnehmen. Zwischen der ersten und zweiten Stellung der Umschalteinrichtung 28 kann durch Ziehen an dem mit der Umschalteinrichtung verbundenen Schlauch umgeschaltet werden. Der drehbare Zentralbereich 44 wird so um einen Winkel von 90° verschwenkt und der Schlauch und damit der Absaugrüssel über den Anschlußkanal 42 und Pumpenanschlußkanal 43 mit der Pumpe in Verbindung gesetzt. Gleichzeitig wird durch am Zentralkörper radial am Umfang angeordnete Anschläge die Sackentleerungsvorrichtung automatisch, wie z.B. über einen Stellungsrückmelder, ausgeschaltet. D.h., solange mit Hilfe des Schlauchs manuell Schüttgut aus einem Sack abgesaugt wird, werden keine weiteren Säcke mit Hilfe der Schwenkplatten 8 entleert.

Nachdem eine definierte Menge auf diese Weise aus dem Sack manuell entnommen worden ist, wird der Zentralkörper 44 der Umschalteinrichtung 28 wieder in seine andere Stellung gedreht. Der Schlauch ist nicht mehr mit der Pumpe verbunden und durch die Drehung der Anschläge setzt der Stellungsrückmelder die Sackentleerungsvorrichtung, Schwenkplatten, Messer usw. wieder in Betrieb. Durch den nun wieder fluchtend mit der Pumpenöffnung 30 und der Absaugleitungsöffnung 29 angeordneten Linearkanal werden mit Hilfe von Abförderschnecke 10 bzw. Auffangtrichter 3 im folgenden wieder die durch den Überschiebebalken 11 herangeführten Säcke entleert.

## Patentansprüche

1. Vorrichtung zum Entleeren von mit Schüttgut gefüllten Säcken (16), bestehend aus einer den Sack (16) in der Vorrichtung transportierenden Zuführvorrichtung (12), einer Schneidevorrichtung in Form eines im Bereich einer Zuführfläche (5) vertikal angeordneten Kreismessers (6), dessen Scheitel sich unterhalb der Oberseite (25) des Sackes (16) befindet, ferner aus einer Entleerungseinrichtung und einem Auffangtrichter (9) für das Schüttgut, **dadurch gekennzeichnet,** daß sich an die Zuführfläche (5) in Transportrichtung des Sackes (16) ein Aufgabetisch (7) anschließt, wobei der Weg der Zuführvorrichtung (12) bis in den Bereich des Aufgabetisches (7) reicht, der als Entleerungseinrichtung ausgebildet ist, indem er aus zwei aus der horizontalen Lage gegeneinander hochschwenkbaren Schwenkplatten (8) besteht, die mit beim Hochschwenken aus den Schwenkplatten (8) austretenden und in die Sackteile eindringenden Stacheln (26) versehen sind, wobei zwischen den hochgeschwenkten Schwenkplatten (8) eine aufrechstehende Widerlagerplatte (14), die jeden hochgeschwenkten Sackteil für sich abstützt, derart in einem vertikalen Abstand über der Fläche des Aufgabetisches angeordnet ist, daß sich die ungeschnittene Oberseite (25) des Sackes (16) bei hochgeschwenkten Sackteilen um die Unterkante der Widerlagerplatte (14) legt.

2. Vorrichtung nach Anspruch 1 mit einer den geschnittenen Leersack zu einem Leersackverdichter transportierenden Fördereinrichtung,
**dadurch gekennzeichnet,**
daß die Fördereinrichtung aus einer in Drehung versetzbaren Walzenbürste (21) besteht, die an einem Schwenkgestell (20) gelagert ist, das beim Schwenken nach unten die Walzenbürste (21) auf den auf den beiden in die Horizontale zurückgeschwenkten Schwenkplatten (8) ausgebreiteten Sack preßt, und daß in Förderrichtung der Walzenbürste (21) gesehen dieser nachgeschaltet ein Leersackverdichter in Form einer in einem Gehäuse (18) angeordneten Förderschnecke angeordnet ist, wobei das Gehäuse (18) seitlich einen Einlaufschlitz (19) für den durch die Walzenbürste (21) flachgepreßten Leersack aufweist.

3. Vorrichtung nach Anspruch 1,
**dadurch gekennzeichnet,**
daß jede der Schwenkplatten (18) der Entleerungseinrichtung eine Schwenkachse (13) aufweist,die zu Beginn des Schwenkvorganges mittels der Schwenkvorrichtung nach außen bewegt wird.

4. Vorrichtung nach einem der Ansprüche 1 oder 2,
**dadurch gekennzeichnet,**
daß die Zuführvorrichtung einen Überschiebebalken (11) mit einem Schlitz zum Durchtritt des Kreismessers (6) während des Verschiebens des Sackes auf die Schwenkplatten (8) aufweist.

5. Vorrichtung nach Anspruch 2,
**dadurch gekennzeichnet,**
daß die Walzenbürste (21) Kunststoffborsten (23) und dazwischen einige Metalldorne (24) aufweist.

6. Vorrichtung nach Anspruch 2,
**dadurch gekennzeichnet,**
daß die Walzenbürste (21) einen zylindrischen Metallkorb aufweist, wobei in Längsrichtung des Metallkorbes verlaufend elastische Profile an seinem äußeren Umfang angeordnet sind.

7. Vorrichtung nach mindestens einem der vorangegangenen Ansprüche, an der zur Abförderung des Schüttgutes eine mit dem Auffangtrichter in Verbindung stehende Absaugleitung angeordnet ist,
**dadurch gekennzeichnet,**
daß die Absaugleitung (53) mit einer Öffnung (29) einer wenigstens drei Öffnungen (29, 30, 38) aufweisenden Umschalteinrichtung (28) in Verbindung steht, die verbleibenden zwei Einrichtungen (30, 38) mit einer Pumpe (55 bzw.mit einem Schlauch 54) verbunden sind, wobei die Umschalteinrichtung (28) einen zumindest relativ zur Absaugleitung (29) - und Pumpenöffnung (30) drehbaren Zentralkörper (44) aufweist, in dem Kanäle (37, 42, 43) zur Verbindung von der Pumpenöffnung (30) mit entweder der Absaugleitung (29) - oder der Schlauchöffnung (38) ausgebildet sind.

8. Vorrichtung nach Anspruch 7,
**dadurch gekennzeichnet,**
daß der Zentralkörper (44) im wesentlichen zylinderförmig ausgebildet ist und bezüglich einer konzentrisch zu seiner Längsachse angeordneten Drehachse (47) zwischen zwei koaxialen Scheiben (45, 46) drehbar gelagert ist.

9. Vorrichtung nach Anspruch 7 oder 8,
**dadurch gekennzeichnet,**
daß Pumpen-(30) und Absaugleitungöffnung (29) koaxial und mit gleichem Querschnitt in jeweils einer Scheibe (46, 45) exzentrisch zur Drehachse (47) ausgebildet sind und die Verbindung zwischen ihnen durch einen im Zentralkörper (44) ausgebildeten querschnittsgleichen Linearkanal (37) herstellbar ist.

10. Vorrichtung nach einem der Ansprüche 7-9,
**dadurch gekennzeichnet,**
daß die Schlauchöffnung (38) am Umfang des Zentralkörpers (44) ausgebildet ist und durch einen radial verlaufenden Anschlußkanal (42) in den Zentralkörper (44) fortgesetzt ist, an den sich ein exzentrisch zur Drehachse (47) verlaufender Pumpenanschlußkanal (43) anschließt, der querschnittsgleich zum Linearkanal (37) im gleichen Abstand wie dieser zur Drehachse (47) verläuft.

11. Vorrichtung nach einem der Ansprüche 7-10,
**dadurch gekennzeichnet,**
daß der Linearkanal (37) und Pumpenanschlußkanal (43) relativ zur Drehachse (47) unter einem Winkel von 90° angeordnet sind.

12. Vorrichtung nach einem der Ansprüche 7 bis 11,
**dadurch gekennzeichnet,** daß zur Bestimmung der beiden Absaugstellungen am Umfang (56) des Zentralkörpers (44) zwei radial hervorstehende Anschläge (51, 52) angeordnet sind.

13. Vorrichtung nach wenigstens einem der Ansprüche 7-12,
**dadurch gekennzeichnet,**
daß wenigstens ein Anschlag (51, 52) mit einer Stellungsrückmeldeeinrichtung verbunden ist.

## Claims

1. Apparatus for emptying sacks (16) filled with bulk material, consisting of a feed device (12) conveying the sack (16) in the apparatus, a cutting device in the form of a circular cutter (6) which is disposed vertically in the region of a feed surface (5) and the apex of which is situated below the upper face (25) of the sack (16), and also of an emptying device and a collecting hopper (9) for the bulk material, characterised in that a charging table (7) adjoins the feed surface (5) in the direction in which the sack (16) is conveyed, the path of the feed device (12) extending into the region of the charging table (7), which is in the form of an emptying device consisting of two swivelling plates (8) which are upwardly swivellable towards one another out of the horizontal position and which are provided with prongs (26) which extend out of the swivelling plates (8) and penetrate into the sack parts when said plates are swivelled upwards, while between the upwardly swivelled swivelling plates (8) an upright abutment plate (14), which separately supports each sack part swivelled upwards, is disposed at a vertical distance above the surface of the charging table in such a manner that the uncut upper face (25) of the sack (16) takes up position around the bottom edge of the abutment plate (14) when the sack parts have been swivelled upwards.

2. Apparatus according to Claim 1, provided with a conveyor device transporting the cut, empty sack to an empty sack compactor, characterised in that the conveyor device consists of a rotatable roller brush (21) mounted on a swivelling frame (20) which, when swivelled downwards, presses the roller brush (21) onto the sack spread out on the two swivelling plates (8), which have been swivelled back to the horizontal position, and in that, viewed in the conveying direction of the roller brush (21), an empty sack compactor in the form of a conveyor worm mounted in a casing (18) is disposed downstream of said roller brush, said casing (18) having at the side an inlet slot (19) for the empty sack pressed flat by the roller brush (21).

3. Apparatus according to Claim 1, characterised in that each of the swivelling plates (18) of the emptying device has a swivel axis (13) which at the commencement of the swivelling operation is moved outwards by means of the swivelling device.

4. Apparatus according to either of Claims 1 and 2, characterised in that the feed device has a slip-over beam (11) provided with a slot for the passage of the circular cutter (6) while the sack is being pushed onto the swivelling plates (8).

5. Apparatus according to Claim 2, characterised in that the roller brush (21) is provided with bristles (23) of plastics material and, therebetween, with some metal spikes (24).

6. Apparatus according to Claim 2, characterised in that the roller brush (21) has a cylindrical metal basket, on the outer periphery of which are disposed elastic sectional members extending in the lengthwise direction of the metal basket.

7. Apparatus according to at least one of the preceding claims, in which a suction pipe connected to the collecting hopper is provided to carry away the bulk material, characterised in that the suction pipe (53) is connected to an opening (29) of a change-over device (28) having at least three openings (29, 30, 38), and the remaining two openings (30, 38) are connected to a pump (55) and to a hose (54) respectively, the change-over device (28) having a central body (44) which is rotatable at least in relation to the suction pipe opening (29) and the pump opening (30) and in which passages (37, 42, 43) are formed to connect the pump opening (30) either to the suction pipe opening (29) or to the hose opening (38).

8. Apparatus according to Claim 7, characterised in that the central body (44) is substantially cylindrical in shape and is mounted for rotation, relative to an axis of rotation (47) disposed concentrically to its longitudinal axis, between two coaxial discs (45, 46).

9. Apparatus according to Claim 7 or 8, characterised in that the pump opening (30) and suction pipe opening (29) are formed coaxially and with the same cross-section in respective discs (46, 45) eccentrically to the axis of rotation (47) and the connection between them can be made by a linear passage (37) formed with the same cross-section in the central body (44).

10. Apparatus according to one of Claims 7 to 9, characterised in that the hose opening (38) is formed on the periphery of the central body (44) and is continued into the central body (44) by a radially extending connection passage (42) connected to a pump connection passage (43) which extends eccentrically to the axis of rotation (47) and which extends, with the same cross-section as the linear passage (37) and at the same distance as the latter from the axis of rotation (47).

11. Apparatus according to one of Claims 7 to 10, characterised in that the linear passage (37) and the pump connection passage (43) are disposed at an angle of 90° relative to the axis of rotation (47).

12. Apparatus according to one of Claims 7 to 11, char-acterised in that in order to determine the two suction positions two radially projecting stops (51, 52) are disposed on the periphery (56) of the central body (44).

13. Apparatus according to at least one of Claims 7 to 12, characterised in that at least one stop (51, 52) is connected to a check-back position indicator device.

## Revendications

1. Dispositif pour vider des sacs (16) remplis de matières en vrac, comprenant un dispositif d'amenée (12) qui transporte le sac (16) dans le dispositif, un dispositif de coupe sous la forme d'une lame circulaire (6) disposée verticalement dans la région de la surface d'amenée (5) et dont le sommet se situe au-dessous du niveau de la face supérieure (25) du sac (16), ainsi qu'un dispositif d'évacuation et une trémie de réception (9) pour les matières en vrac,
**caractérisé en** **ce** que, dans la direction de transport du sac (16), la surface d'amenée (5) est suivie d'une table de chargement (7), la trajectoire du dispositif d'amenée (12) s'étendant jusque dans la région de la table de chargement (7) laquelle est conformée en dispositif d'évacuation constitué de deux plateaux pivotants (8) qui, à partir de la position horizontale, peuvent pivoter l'un vers l'autre vers le haut et qui sont munis de pointes (26) lesquelles sortent des plateaux pivotants (8) lors du relèvement et pénètrent dans les parties de sac, une plaque de butée (14) relevée qui soutient séparément chaque partie de sac étant disposée entre les plateaux pivotants (8), à distance verticale au-dessus de la surface de la table de chargement de telle façon que, lorsque les parties de sac sont basculées vers le haut, la face supérieure (25) non coupée du sac (16) se place autour du bord inférieur de la plaque de butée (14).

2. Dispositif selon la revendication 1, comprenant un dispositif de transport amenant le sac vide coupé vers un compresseur de sacs vides, caractérisé en ce que le dispositif de transport est constitué par une brosse cylindrique (21) qui peut être mise en rotation et est montée sur un châssis pivotant (20) lequel, lors du pivotement vers le bas, presse la brosse cylindrique (21) sur le sac étalé sur les deux plateaux pivotants (8) ramenés dans la position horizontale, et que, vu dans la direction de transport de la brosse cylindrique (21), en aval de celle-ci, est disposé un compresseur de sacs vides sous la forme d'une transporteuse à vis sans fin placée dans un carter (18), ledit carter (18) comportant latéralement une fente d'entrée (19) pour le sac vide aplati par la brosse cylindrique (21).

3. Dispositif selon la revendication 1, caractérisé en ce que chacun des plateaux pivotants (18) du dispositif d'évacuation présente un axe de pivotement (13) qui est déplacé vers l'extérieur au début du pivotement au moyen du dispositif de pivotement.

4. Dispositif selon l'une des revendications 1 ou 2, caractérisé en ce que le dispositif d'amenée comprend une poutre de recouvrement (11) avec une fente pour le passage de la lame circulaire (6) pendant le déplacement du sac sur les plateaux pivotants (8).

5. Dispositif selon la revendication 2, caractérisé en ce que la brosse cylindrique (21) comprend des poils en matière plastique (23) entre lesquels sont disposées quelques pointes métalliques (24).

6. Dispositif selon la revendication 2, caractérisé en ce que la brosse cylindrique (21) comprend une cage métallique cylindrique, des profilés élastiques étant disposés dans le sens longitudinal de la cage métallique sur la périphérie extérieure de celle-ci.

7. Dispositif selon l'une des revendications précédentes, sur lequel est monté un tuyau d'aspiration pour l'évacuation des matières en vrac, qui communique avec la trémie de réception, caractérisé en ce que le tuyau d'aspiration (53) communique avec une ouverture (29) d'un système de commutation (28) comportant au moins trois ouvertures (29, 30, 38), que les deux ouvertures restantes (30, 38) sont en communication avec une pompe (55 et respectivement un tuyau 54), le système de commutation (28) comportant un corps central (44) qui peut tourner au moins par rapport au tuyau d'aspiration (29) - et à l'ouverture de pompe (30), et dans lequel sont conformés des canaux (37, 42, 43) pour relier l'ouverture de pompe (30) au tuyau d'aspiration (29) - ou à l'ouverture (38) du tuyau.

8. Dispositif selon la revendication 7, caractérisé en ce que le corps central (44) présente sensiblement une forme cylindrique et qu'il est monté de manière tournante entre deux disques coaxiaux (45, 46) par rapport à un axe de rotation (47) disposé concentriquement par rapport à son axe longitudinal.

9. Dispositif selon l'une des revendications 7 ou 8, caractérisé en ce que les ouvertures de pompe (30) et du tuyau d'aspiration (29) sont conformées coaxialement et avec la même section transversale dans respectivement l'un des disques (46, 45) et excentrées par rapport à l'axe de rotation (47), et que la liaison entre lesdites ouvertures peut être établie par un canal linéaire (37) réalisé dans le corps central (44) et présentant la même section transversale.

10. Dispositif selon l'une des revendications 7 à 9, caractérisé en ce que l'ouverture (38) du tuyau est ménagée dans la périphérie du corps central (44) et prolongée dans ledit corps central (44) par un canal de raccordement (42) d'extension radiale auquel fait suite un canal de raccordement de pompe (43) excentré par rapport à l'axe de rotation (47), qui présente la même section transversale que le canal linéaire (37) et s'étend à la même distance de l'axe de rotation (47) que ce dernier.

11. Dispositif selon l'une des revendications 7 à 10, caractérisé en ce que le canal linéaire (37) et le canal de raccordement de pompe (43) sont disposés sous un angle de 90° par rapport à l'axe de rotation (47).

12. Dispositif selon l'une des revendications 7 à 11, caractérisé en ce que, pour déterminer les deux positions d'aspiration, deux butées (51, 52) en saillie radiale sont disposées sur la périphérie (56) du corps central (44).

13. Dispositif selon l'une des revendications 7 à 12, caractérisé en ce qu'au moins une butée (51, 52) est reliée à un répétiteur de position.
